# EUROPÄISCHE PATENTSCHRIFT

(11) **EP 2 789 920 B1**
(45) Veröffentlichungstag und Bekanntmachung des Hinweises auf die Patenterteilung: **01.03.2017**
(21) Anmeldenummer: 14162981.6
(22) Anmeldetag: 01.04.2014
(51) Int. Cl.: F24C 15/16

(54) **Garraumteiler für ein Gargerät sowie Gargerät mit einem derartigen Garraumteiler**
Cooking chamber partition for a cooking device and cooking device with such a cooking chamber partition
Séparateur d'espace de cuisson pour un appareil de cuisson et appareil de cuisson doté d'un tel séparateur d'espace de cuisson

(30) Priorität: 09.04.2013 DE 102013206219
(43) Veröffentlichungstag der Anmeldung: 15.10.2014
(73) Patentinhaber: BSH Hausgeräte GmbH, 81739 München (DE)
(72) Erfinder: Dinkel, Alexander, 83246 Unterwoessen (DE); Leitmeyr, Claudia, 83339 Chieming (DE); Matzinger, Sebastian, 84513 Erharting (DE); Roch, Klemens, 83308 Trostberg (DE); Schaller, Philipp, 83301 Traunreut (DE)

(56) Entgegenhaltungen:
- EP-A1- 1 672 284
- EP-A1- 1 731 844
- EP-A1- 2 464 196
- EP-A1- 2 468 150
- EP-A2- 1 835 787
- EP-A2- 2 295 869
- WO-A1-2012/076399
- DE-A1- 10 065 215
- DE-A1-102010 062 511
- DE-A1-102010 062 512
- DE-C1- 3 722 617
- FR-A1- 2 699 650
- US-A- 3 196 252

## Beschreibung

Die Erfindung betrifft einen Garraumteiler für ein Gargerät, welcher einen Hohlkörper aufweist. Des Weiteren betrifft die Erfindung ein Gargerät mit einem Garraumteiler, der in einen Garraum des Gargeräts einbringbar ist.

Garraumteiler oder Backraumteiler sind aus dem Stand der Technik bekannt. So zeigt die DE 10 2009 054 586 A1 einen Garraumteiler, dessen Ober- und Unterteil zusammen mit einer Griffleiste und weiteren Bauteilen einen Hohlkörper bildet. Dieser Hohlkörper ist beispielsweise zur Aufnahme eines Heizkörpers vorgesehen, welcher den Garraumteiler beheizt. Die Bauteile des Garraumteilers sind in der Art montiert, dass zur Beseitigung von Verunreinigungen, der Garraumteiler demontiert werden kann. Somit ist das Ober-und Unterteil im Wasserbad bzw. in einer Geschirrspülmaschine reinigbar. Ein montierter Garraumteiler lässt sich jedoch nicht in einer Geschirrspülmaschine oder in einem Wasserbad reinigen, da die Spalten zwischen den Iose montierten Bauteilen wasserdurchlässig sind und so zu Verschmutzungen bzw. Korrosion der Bauteile im Hohlkörper führen.

Zudem zeigt das Dokument WO 2012/076399 A1 einen Gargutträger, aufweisend einen Grundkörper, an dessen Oberseite eine Gargutauflagefläche vorhanden ist, und aufweisend mindestens eine Heizung zum Heizen der Gargutauflagefläche, wobei die mindestens eine Heizung mindestens eine an dem Grundkörper zumindest im Bereich der Gargutauflagefläche angebrachte Flächenheizung ist und dass die mindestens eine Flächenheizung und/oder der Grundkörper im Bereich der mindestens einen Flächenheizung mindestens eine Wärmespreizungsschicht aufweist.

Die EP 2 468 150 A1 beschreibt einen Dampfbehandlungseinsatz zum Einsatz in einem Garraum eines Gargeräts, wobei der Dampfbehandlungseinsatz eine Heizung, einen mit der Heizung verbundenen elektrischen Anschluss und einen offenen Flüssigkeitsbehälter aufweist und wobei die Heizung dazu angeordnet und eingerichtet ist, den Flüssigkeitsbehälter zu heizen.

Die EP 1 835 787 A2 beschreibt einen Mikrowellenofen mit einem Garraum und mit wenigstens einem Einkopplungsmittel zum Einkoppeln von Mikrowellen in den Garraum. In dem Garraum sind mehrere Ebenen zum Anordnen eines Gargutträgers vorgesehen, wobei wenigstens eines der Einkopplungsmittel zwischen benachbarten Ebenen angeordnet ist.

Es ist deshalb Aufgabe der vorliegenden Erfindung, einen Garraumteiler für einen Gargerät sowie ein derartiges Gargerät bereitzustellen, bei dem der Garraumteiler dicht gegenüber äußeren Einflussfaktoren ist. Zudem sollen die technischen Anforderungen an einen dichten Hohlkörper gelöst werden.

Dies wird durch einen Garraumteiler, welcher die Merkmale nach Anspruch 1 aufweist, und ein Gargerät, welches die Merkmale nach Anspruch 9 aufweist, gelöst.

Ein erfindungsgemäßer Garraumteiler für ein Gargerät umfasst einen Hohlkörper, der von im Wesentlichen plattenartigen, das Gehäuse des Garraumträgers bildenden Teilen, wie z. B. Oberteil und Unterteil, gebildet ist, in dem sich vorzugsweise zumindest ein Heizkörper befindet, wobei der Hohlkörper nicht zerstörungsfrei demontierbar ist. Eine nicht zerstörungsfreie Demontage bedeutet in diesem Fall, dass der Hohlkörper des Garraumteilers durch eine bestimmungsgemäße Verwendung, weder durch den Endnutzer noch durch den Kundendienst, mit oder ohne Werkzeug nicht in Einzelteile zerlegen lässt. Ein besonders guter Garraumteiler entsteht, wenn dieser zumindest zwei Druckventile aufweist. Vorzugsweise im Bereich des Hohlkörpers werden Druckventile montiert, die einen atmosphärischen Ausgleich, insbesondere des Luftdrucks herstellt. Zumindest ein Druckventil ist als ein Überdruckventil ausgebildet. Dabei kann der im Inneren des Hohlkörpers durch Hitze entstehende Überdruck über das Druckventil in die Umgebungsatmosphäre entweichen, wodurch ein Bersten bzw. ein Defekt des Garraumteilers, verhindert wird. Zumindest ein Druckventil ist als Unterdruckventil ausgeführt. Dieses Unterdruckventil ermöglicht den Zufluss von Umgebungsluft in den Hohlraum des Garraumteilers. Dies ist notwendig, wenn der aufgeheizte Garraumteiler abgekühlt wird und sich die im Hohlkörper befindliche Luft zusammenzieht. Ein Unterdruck im Garraumteiler, der zu Beschädigungen führen kann, wird dadurch vermieden.

Vorzugsweise ist der Garraumteiler einstückig ausgebildet. Dadurch entsteht ein im Wesentlichen einteiliger Aufbau des Garraumteilers und ein im Wesentlichen von der Umgebung abgeschlossener Hohlkörper.

Vorzugsweise weist das Gehäuse zumindest ein Oberteil und zumindest ein Unterteil auf. Diese im Wesentlichen plattenförmigen Bauteile des Gehäuses bilden die wesentliche Kontur bzw. Oberfläche des Garraumteilers. Darüber hinaus können Halteelemente, Blendenelemente usw. das Gehäuse des Garraumteilers ergänzen.

Ein besonders guter Garraumteiler entsteht, wenn die Gehäuseteile zueinander dicht gefügt sind. Durch eine dichte Fügung der Gehäuseteile zueinander wird erzielt, dass von außerhalb keine Verunreinigung oder Feuchtigkeit, wie z. B. Wasser in den Hohlkörper eindringt.

Vorzugsweise erfolgt die Abdichtung der zueinander dicht gefügten Gehäuseteile mittels temperaturstabilen Dichtungen, wie z. B. Silikondichtungen. Dabei wird die Abdichtung in der Art zwischen die Gehäuseteile, wie z. B. Ober- und Unterteil gefügt, dass die Verbindungsstelle als Barriere gegenüber Verunreinigungen oder Feuchtigkeit dient.

Eine alternative Abdichtungsvariante sieht vor, dass die Abdichtung mittels temperaturstabilen, dichten und vorzugsweise unlösbaren Verbindungen erfolgt. Solch eine unlösbare Verbindung kann z. B. ein Kleber oder durch Verschweißung, Löten, verquetschen, verpressen, umbördeln, nieten usw. erfolgen. Diese unlösbaren Verbindungen stellen sicher, dass der Hohlkörper nicht zerstörungsfrei demontierbar ist und gleichzeitig eine Abdichtung der Verbindungsstellen zwischen Ober- und Unterteil erfolgt.

Vorzugsweise weist der Garraumteiler ein Halteelement zur Befestigung des Garraumteilers im Garraum auf. Dieses Halteelement ist vorzugsweise seitlich, alternativ z.B. an dem der Garraumrückwand zugewandten Ende des Garraumteilers angeordnet. Das Halteelement nimmt die Gewichtskräfte des Garraumteilers auf und stellt eine ausreichende Befestigung des Garraumteilers im Garraum sicher. Zudem kontaktiert das Halteelement den Garraumteiler elektrisch mit dem Gargerät. Dazu weist das Halteelement sowie die garraumseitige Befestigung Kontaktflächen auf. Gemäß einer Variante ist zumindest eine Druckventil im Bereich des Halteelements angebracht.

Ein besonders guter Garraumteiler entsteht, wenn die Gehäuseteile zumindest eine mechanische Versteifungsprägung aufweisen. Alternativ ist diese Versteifung als Bombierung ausgeführt. Durch solch eine mechanische Versteifung der Gehäuseteile ist der Garraumteiler in der Lage, die hohen im Hohlkörper wirkenden Druckkräfte aufzunehmen.

Die Erfindung löst die Aufgabe zusätzlich mit einem Gargerät aufweisend einen vorgenannten Garraumteiler.

Weitere Merkmale der Erfindung ergeben sich aus den Ansprüchen, den Figuren und der Figurenbeschreibung.

Weitere Vorteile und Einzelheiten der Erfindung werden anhand der in den schematischen Figuren dargestellten Ausführungsbeispielen näher erläutert. Dabei zeigt:
- Fig. 1: eine schematische perspektivische Darstellung eines Ausführungsbeispiels eines erfindungsgemäßen Gargeräts mit einem Ausführungsbeispiel eines erfindungsgemäßen Garraumteilers; und
- Fig. 2: eine Darstellung eines Garraumteilers im Querschnitt.

In den Figuren werden gleiche oder funktionsgleiche Elemente mit den gleichen Bezugszeichen versehen.

In Fig. 1 ist in einer perspektivischen Darstellung ein Gargerät 1 zum Zubereiten von Lebensmitteln gezeigt, welches im Ausführungsbeispiel ein Backofen ist. Das Gargerät 1 umfasst einen Garraum 2, der durch Garraumseitenwände 3 begrenzt ist. Frontseitig weist der Garraum 2 eine Beschickungsöffnung auf, welche durch eine Türe 4 verschließbar ist. Zur thermischen Trennung des Garraums 2 in unterschiedliche Bereiche ist ein Garraumteiler 5 eingeschoben. Der hier nur schematisch angedeutete Garraumteiler 5 kann in unterschiedlichen Einschubhöhen positioniert sein. Der plattenartige Garraumteiler 5 ist zudem auf seiner Oberseite zur Aufnahme von Lebensmitteln ausgebildet, welche sowohl direkt als auch indirekt über ein Kochgeschirr darauf zubereitet werden können.

Der in Fig. 2 dargestellte Querschnitt durch einen Garraumteiler 5 zeigt das als Deckel dienende Oberteil 6 des Garraumteilers 5, welches in Zusammenspiel mit den als Boden dienende Unterteil 7 des Garraumteilers 5, das Gehäuse des Garraumteilers 5 bildet. Oberteil 6 und Unterteil 7 bilden einen Hohlraum 8, der zur Aufnahme eines Heizelements ausgebildet ist. Zur Vermeidung von Verschmutzung sowie Korrosion sind die Bauteile derart zueinander gefügt und abgedichtet, dass weder Wasser, Wrasen oder Verschmutzung eindringen kann. Dazu wird zwischen dem Oberteil 6 und dem Unterteil 7 eine Abdichtung 9 eingebracht, welche vorzugsweise eine temperaturstabile Abdichtung, wie z. B. ein Silikondichtungselement ist. Mittels dieser Abdichtung ist der Hohlraum zwischen dem Oberteil und dem Unterteil 7 hermetisch von der Umgebungsatmosphäre abgetrennt.

Die im Hohlraum 8 eingeschlossene Luft erzeugt einen Überdruck im Hohlraum 8, sobald sich der Garraumträger 5, z. B. im Garraum bei 300° erwärmt. Zudem entsteht im Hohlraum 8 ein Unterdruck, sobald sich die Luft z. B. aufgrund eines Reinigungsprozesses des Garraumteilers 5 im Wasser zusammenzieht. Die durch Über- oder Unterdruck entstehenden Kräfte auf die im Wesentlichen plattenförmigen Bauteile, insbesondere Oberteil 6 und Unterteil 7, erzeugen Beschädigungen des Garraumteilers 5 in Form von Bersten oder Implosion. Diese Beschädigungen werden vermieden, indem Über- oder Unterdruck über Druckventile 10 abgeführt werden, und systemkritische Drücke vermieden werden. Bei dem Druckventil 10 kann es sich um ein Über- bzw. Unterdruckventil handeln, welches in den Garraumteiler 5 eingeschweißt oder eingeschraubt ist. Besonders die seitlichen Flanken am Garraumteiler sowie die Halteelemente bieten sich als gute Anbringungspunkte für das Druckventil an. Zudem können mehrere Druckventile angeordnet sein, die unterschiedliche Bereiche des Garraumteilers 5 versorgen. Die Druckventile sind vorzugsweise so angeordnet, dass sie vor Verschmutzung geschützt sind. Zudem können die Druckventile 10 mittels einer Membran vor Verschmutzung geschützt werden.

### BEZUGSZEICHENLISTE

- 1: Gargerät
- 2: Garraum
- 3: Garraumseitenwand
- 4: Tür
- 5: Garraumteiler
- 6: Oberteil
- 7: Unterteil
- 8: Hohlkörper
- 9: Abdichtung
- 10: Druckventil

## Patentansprüche

1. Garraumteiler für ein Gargerät (1), aufweisend einen Hohlkörper (8), in dem sich vorzugsweise ein Heizkörper befindet, wobei der Hohlkörper (8) nicht zerstörungsfrei demontierbar ist, **dadurch gekennzeichnet, dass** der Garraumteiler (5) zumindest ein Überdruckventil (10) und zumindest ein Unterdruckventil (10) aufweist.

2. Garraumteiler (5) nach Anspruch 1, **dadurch gekennzeichnet, dass** der Garraumteiler (5) einstückig ist.

3. Garraumteiler (5) nach Anspruch 1, **dadurch gekennzeichnet, dass** der Hohlkörper aus Gehäuseteilen, vorzugsweise aus einem Oberteil (6) und einem Unterteil (7) gebildet ist.

4. Garraumteiler (5) nach Abspruch 3, **dadurch gekennzeichnet, dass** die Verbindung der einzelnen Gehäuseteile zueinander mittels einer Abdichtung (9) dicht ist.

5. Garraumteiler (5) nach Anspruch 4, **dadurch gekennzeichnet, dass** die Abdichtung (9) mittels temperaturstabilen Abdichtungen erfolgt.

6. Garraumteiler (5) nach Anspruch 4 oder 5, **dadurch gekennzeichnet, dass** die Abdichtung (9) mittels zumindest einer form- und/oder kraftschlüssigen, vorzugsweise unlösbaren Verbindungen erfolgt.

7. Garraumteiler (5) nach einem der vorhergehenden Ansprüche, **dadurch gekennzeichnet, dass** der Garraumteiler (5) ein Halteelement aufweist.

8. Garraumteiler (5) nach einem der vorhergehenden Ansprüche, **dadurch gekennzeichnet, dass** zumindest ein Gehäuseteil zumindest eine mechanisch stabile Versteifungsprägung und/oder eine Bombierung aufweist.

9. Gargerät (1), aufweisend einen Garraumteiler (5) nach einem der vorangegangenen Ansprüche.

## Claims

1. Cooking chamber partition for a cooking appliance (1), having a hollow body (8), in which a heating element is preferably located, wherein the hollow body (8) cannot be dismounted non-destructively, **characterised in that** the cooking chamber partition (5) has at least one pressure relief valve (10) and at least one vacuum valve (10).

2. Cooking chamber partition (5) according to claim 1, **characterised in that** the cooking chamber partition (5) is one piece.

3. Cooking chamber partition (5) according to claim 1, **characterised in that** the hollow body is formed from housing parts, preferably from an upper part (6) and a lower part (7).

4. Cooking chamber partition (5) according to claim 3, **characterised in that** the interconnection of the individual housing parts is sealed by means of a sealing (9).

5. Cooking chamber partition (5) according to claim 4, **characterised in that** the sealing (9) takes place by means of temperature-stable sealings.

6. Cooking chamber partition (5) according to claim 4 or 5, **characterised in that** the sealing (9) takes place by means of at least one form and/or force-fit, preferably unbreakable connection.

7. Cooking chamber partition (5) according to one of the preceding claims, **characterised in that** the cooking chamber partition (5) has a retaining element.

8. Cooking chamber partition (5) according to one of the preceding claims, **characterised in that** at least one housing part has at least one mechanically stable reinforcement rib and/or a crown.

9. Cooking appliance (1), having a cooking chamber partition (5) according to one of the preceding claims.

## Revendications

1. Séparateur d'espace de cuisson pour un appareil de cuisson (1), présentant un corps creux (8) dans lequel se trouve de préférence un élément chauffant, le corps creux (8) étant démontable de manière non destructible, **caractérisé en ce que** le séparateur d'espace de cuisson (5) présente au moins une soupape de surpression (10) et au moins une soupape de dépression (10).

2. Séparateur d'espace de cuisson (5) selon la revendication 1, **caractérisé en ce que** le séparateur d'espace de cuisson (5) est d'une seule pièce.

3. Séparateur d'espace de cuisson (5) selon la revendication 1, **caractérisé en ce que** le corps creux est formé par des parties de boîtier, de préférence par une partie supérieure (6) et une partie inférieure (7).

4. Séparateur d'espace de cuisson (5) selon la revendication 3, **caractérisé en ce que** la liaison des différentes pièces de boîtier les unes par rapport aux autres est étanche au moyen d'une étanchéité (9).

5. Séparateur d'espace de cuisson (5) selon la revendication 4, **caractérisé en ce que** l'étanchéité (9) est réalisée au moyen de joints stables en température.

6. Séparateur d'espace de cuisson (5) selon la revendication 4 ou 5, **caractérisé en ce que** les joints (9) sont réalisés au moyen d'au moins un joint à adhérence de forme et/ou de force, de préférence inamovible.

7. Séparateur d'espace de cuisson (5) selon l'une quelconque des revendications précédentes, **caractérisé en ce que** le séparateur d'espace de cuisson (5) présente un élément de maintien.

8. Séparateur d'espace de cuisson (5) selon l'une quelconque des revendications précédentes, **caractérisé en ce qu'**au moins une partie de boîtier présente au moins une empreinte de renforcement et/ou un bombement mécaniquement stables.

9. Appareil de cuisson (1) présentant un séparateur d'espace de cuisson (5) selon l'une quelconque des revendications précédentes.
